# EUROPÄISCHE PATENTSCHRIFT

(11) **EP 2 557 052 B1**
(45) Veröffentlichungstag und Bekanntmachung des Hinweises auf die Patenterteilung: **30.09.2015**
(21) Anmeldenummer: 12002852.7
(22) Anmeldetag: 24.04.2012
(51) Int. Cl.: B65D 19/08, B65D 6/24, B65D 19/44

(54) **Ladungsträgersystem zum Transport und/oder zur Lagerung von Ladungsgut**
Load carrier system for the transportation and/or storage of loads
Système de support de chargement pour le transport et/ou le stockage d'une cargaison

(30) Priorität: 11.08.2011 DE 102011109993
(43) Veröffentlichungstag der Anmeldung: 13.02.2013
(73) Patentinhaber: MAN Truck & Bus AG, 80995 München (DE)
(72) Erfinder: Huber, Andreas, 83607 Holzkirchen (DE); Walter, Wolfgang, 85247 Schwabhausen (DE)

(56) Entgegenhaltungen:
- WO-A1-03/018412
- DE-A1-102004 004 959
- DE-U- 7 032 853
- GB-A- 1 099 356
- US-A- 5 762 222
- US-A1- 2004 131 441
- US-A1- 2006 013 647

## Beschreibung

Die Erfindung betrifft ein Ladungsträgersystem, insbesondere ein modulares Ladungsträgersystem, zum Transport und/oder zur Lagerung von Ladungsgut, vorzugsweise eines oder mehrerer Bauteile für die Automobil- und/oder Nutzfahrzeugindustrie.

Aus US 5,762,222 ist ein Container bekannt, der ein Bodenteil mit einer Aufbaustruktur aufweist. Die Aufbaustruktur wird durch vier Eckkonstruktionen gebildet, die über Strebenelemente miteinander verbunden sind. Die vier Eckkonstruktion weisen jeweils eine L-förmige Eisenplatte und eine 7-förmige Eisenplatte auf, die miteinander verbunden sind. Zum Stand der Technik ist ferner hinzuweisen auf die DE 70 32 853 U, die WO 03/018412 A1, die GB 1 099 356 A, die US 2004/131441 A1, die US 2006/013647 A1 und die DE 10 2004 004959 A1, wobei die DE 7032853 U alle Merkmale des Oberbegriffs des Anspruchs 1 offenbart.

Aus DE 10 2004 004 959 A1 ist ein Behälter zum Transport und/oder zur Lagerung von Gütern bekannt. Der Behälter umfasst eine Tragstruktur, die ein Bodenelement, mehrere Eckelemente und mehrere Verbindungselemente umfasst. Die die Tragstruktur bildenden Elemente sind lösbar miteinander verbunden und bilden ein Baukastensystem. Das Tragsystem basiert auf einem relativ aufwendigen und teueren Eckprofil, das als Hohlprofil mit zwei rechtwinklig zueinander ausgerichteten Schenkeln ausgeführt ist.

Eine Aufgabe der Erfindung ist es, ein alternatives und/oder verbessertes Ladungsträgersystem zu schaffen.

Diese Aufgabe wird durch die Merkmale des Hauptanspruchs gelöst.

Erfindungsgemäß wird ein Ladungsträgersystem zum Transport und/oder zur Lagerung von Ladungsgut, vorzugsweise eines oder mehrerer Bauteile für die Automobil- und/oder Nutzfahrzeugindustrie bereitgestellt. Das Ladungsträgersystem eignet sich besonders für den externen Einsatz.

Außerdem ist das Ladungsträgersystem für eine Nutzlast von vorzugsweise zumindest 250, 500, 750 oder 1000 kg ausgelegt, zuzüglich zweckmäßig Taragewicht von z.B. zumindest 100, 200, 250, 300 oder 400 kg.

Ferner ist das Ladungsträgersystem zweckmäßig ausgelegt für eine 2- oder 3-fache Stapelung (z.B. auf dem Trailer) und/oder für eine Auflast von zumindest 250, 500, 750, 1000, 1500, 2000 oder gar 2500 kg.

Das Ladungsträgersystem umfasst ein Bodenteil und eine vorzugsweise mit dem Bodenteil verbundene Aufbaustruktur, die Stehelemente und Strebenelemente umfasst.

Die die Aufbaustruktur bildenden Elemente sind jeweils mit U-profilförmigen Verbindungselementen lösbar verbunden, z.B. mittels Schraubverbindungen. Zweckmäßig können somit die die Aufbaustruktur bildenden Elemente jeweils über die U-profilförmigen Verbindungselemente lösbar zusammengefügt werden. Vorzugsweise wird dadurch ein modular zusammensetzbares Ladungsträgersystem geschaffen und/oder die Realisierung von Ladungsträgersystemen ermöglicht, die innenraumspezifisch und/oder in Bezug auf ihre Außenabmessungen variabel gestaltbar sind und somit vorteilhaft an unterschiedliches Ladungsgut angepasst werden können.

Das Ladungsträgersystem ist vorzugsweise zerlegbar und wieder zusammensetzbar. Mittels des Ladungsträgersystems ist insbesondere eine modulare, schnelle und kostengünstige Anpassung an unterschiedliches Ladungsgut möglich, z.B. in Bezug auf Größe (Abmessungen), Gewicht und Form.

Vorteilhaft ist, dass es sich bei den U-profilförmigen Verbindungselementen um standardisierte und somit insbesondere kostengünstige Profile handeln kann. Vorteilhaft ist ferner die Ermöglichung der Standardisierung von Ladungsträgersystemen, insbesondere deren Abmessungen. Ferner sind die verlängerte Nutzungsdauer des Ladungsträgersystems über mehrere Modellzyklen, z.B. Kraftfahrzeugmodellzyklen, und die mögliche Flexibilität innerhalb eines Modellzyklus von Vorteil. Außerdem ist die mögliche Verkürzung der Entwicklungs- und Beschaffungszeit für ein passendes Ladungsträgersystem z.B. bei einem Modellwechsel vorteilhaft. Außerdem sind z.B. die Instandhaltungskosten und -zeiten im Reparaturfall vorteilhaft, aufgrund einfachem und schnellem Austausch fehlerhafter Teile.

Die Aufbaustruktur umfasst ferner zumindest ein Verkleidungselement (z.B. ein Seitenpaneel) und zumindest ein ladungsgutspezifisches Innenelement. Das Innenelement ist vorzugsweise so konfiguriert, dass es Ladungsgut definiert aufnehmen (z.B. positionieren) und/oder halten kann, z.B. um Qualitätsgesichtspunkten gerecht werden zu können.

Die Aufbaustruktur wird somit durch zumindest die Stehelemente, die Strebenelemente, das zumindest eine Verkleidungselement, und das zumindest eine Innenelement gebildet.

Jeweils zwei Verbindungselemente sind mit jeweils einem Stehelement (z.B. durch Schraubverbindungen) lösbar verbunden und vorzugsweise rechtwinklig zueinander ausgerichtet.

Die Stehelemente sind vorzugsweise Eckstehelemente.

Es ist möglich, dass die Stehelemente mit dem Bodenteil (z.B. durch Schraubverbindungen) lösbar verbunden sind, z.B. in Eckbereichen des Bodenteils.

Die Verbindungselemente umfassen jeweils ein Schenkelpaar und vorzugsweise einen zwischen dem Schenkelpaar ausgebildeten Steg.

Die Schenkelpaare weisen jeweils einen Innenschenkel und einen Außenschenkel auf.

Außerdem ist es möglich, dass jeweils zwei Verbiridungselemente über ihren jeweiligen Steg mit jeweils einem Stehelement (z.B. durch Schraubverbindungen) lösbar verbunden sind.

Vorzugsweise erstrecken sich die Strebenelemente jeweils zwischen zwei Stehelementen, deren Schenkelpaare einander zweckmäßig zugewandt sind.

Insbesondere können die Strebenelemente jeweils in zwei zweckmäßig einander zugewandte Schenkelpaare insbesondere sandwichartig und vorzugsweise lösbar eingesetzt sein.

Das zumindest eine Verkleidungselement ist mit Außenschenkeln der Verbindungselemente (z.B. durch Schraubverbindungen) lösbar verbunden.

Das zumindest eine transportgutspezifische Innenelement oder ladungsgutspezifische Innenelement ist mit Innenschenkeln der Verbindungselemente (z.B. durch Schraubverbindungen) lösbar verbunden.

Die Verbindungselemente weisen jeweils ein vordefiniertes Lochbild auf, über das die die Aufbaustruktur ausbildenden Elemente (z.B. durch Schraubverbindungen) verbunden werden können. Das Lochbild ist an den Schenkelpaaren und vorzugsweise an den jeweiligen Stegen ausgebildet.

Das Ladungsträgersystem umfasst vorzugsweise zumindest vier Stehelemente und/oder zumindest sechs Verbindungselemente.

Außerdem kann das Ladungsträgersystem zumindest zwei, drei oder vier Strebenelemente umfassen.

Vorzugsweise sind die die Aufbaustruktur bildenden Elemente jeweils durch Schraubbefestigungen mit den Verbindungselementen lösbar verbunden.

Somit sind die die Aufbaustruktur bildenden Elemente und die Verbindungselemente zweckmäßig aneinander befestigt.

Anstelle der Schraubverbindungen-/befestigungen können auch andere lösbare Befestigungs-/Verbindungsmechanismen verwendet werden, z.B. Rast- und/oder Schnappverbindungen, Formschlussverbindungen, etc..

Vorzugsweise erstrecken sich die Verbindungselemente und die Stehelemente parallel zueinander.

Die Strebenelemente können sich z.B. rechtwinklig oder schräg zu den Stehelementen und/oder den Verbindungselementen erstrecken.

Die Stehelemente und/oder die Verbindungselemente erstrecken sich zweckmäßig rechtwinklig zu dem Bodenteil.

Die Strebenelemente und das Bodenteil erstrecken sich vorzugsweise parallel oder schräg zueinander.

Die Strebenelemente können z.B. durch jeweils einen Schenkel eines Schenkelpaars oder durch jeweils beide Schenkel eines Schenkelpaars verschraubt werden. Selbiges gilt auch für das zumindest eine Innenelement.

Es ist möglich, dass die Stehelemente (z.B. mittels eines Klapp- oder Schwenkmechanismus) klappbar mit dem Bodenteil verbunden sind, um zweckmäßig z.B. zusammen mit einem oder mehreren Strebenelementen, zumindest einem Innenelement und/oder zumindest einem Verkleidungselement auf das Bodenteil geklappt werden zu können, wodurch z.B. Raum beim Transport eines leeren Ladungsträgersystems gespart werden kann.

Zu erwähnen ist noch, dass das Bodenteil und/oder die die Aufbaustruktur bildenden Elemente in unterschiedlicher Größe und/oder unterschiedlicher Funktion vorgehalten werden können, um bei Bedarf ein passendes Ladungsträgersystem zusammensetzen zu können. Somit ist ein baukastenartig bzw. modular zusammensetzbares Ladungsträgersystem realisierbar.

Obige erfindungsgemäßen Merkmale und Ausführungsformen sind beliebig miteinander kombinierbar. Andere vorteilhafte Weiterbildungen der Erfindung sind in den Unteransprüchen offenbart oder ergeben sich aus der nachstehenden Beschreibung bevorzugter Ausführungsbeispiele der Erfindung in Verbindung mit den beigefügten Figuren.
- Figur 1: zeigt eine explosionsartige Perspektive eines Teils eines Ladungsträgersystems gemäß einem Ausführungsbeispiel der Erfindung,
- Figur 2: zeigt eine perspektivische Ansicht eines Teils des Ladungsträgersystems nach Figur 1 in montiertem Zustand, und
- Figur 3: zeigt eine stark schematische Draufsicht auf das Ladungsträgersystem nach den Figuren 1 und 2 in montiertem Zustand, jedoch mit Weglassungen, um eine übersichtlichere Darstellung zu schaffen.

Figur 1 zeigt eine explosionsartige Perspektive eines Ladungsträgersystems LS gemäß einem Ausführungsbeispiel der Erfindung, während Figur 2 eine perspektivische Ansicht des in Figur 1 gezeigten Ladungsträgersystems LS in montiertem Zustand zeigt. Das Ladungsträgerstem LS ist zum Transport und/oder zur Lagerung von Ladungsgut, vorzugsweise von einem oder mehreren Bauteilen für die Automobil- oder Nutzfahrzeugindustrie vorgesehen.

Unter Bezugnahme auf die Figuren 1 und 2 umfasst das Ladungsträgersystem LS ein platten-, rahmen- oder palettenförmiges Bodenteil 1 und eine mit dem Bodenteil 1 verbundene Aufbaustruktur. Die Aufbaustruktur umfasst vier Eckstehelemente 2 (nur eines ist in Figur 1 zu sehen), vier Strebenelemente 3 (nur zwei sind in Figur 1 zu sehen), vier Verkleidungselemente 4 (nur zwei sind in Figur 1 zu sehen) und zwei ladungsspezifische Innenelemente 5 (nur eines ist in Figur 1 zu sehen). Das Innenelement 5 ist so konfiguriert, dass es definiert Ladungsgut aufnehmen und halten kann. Das Ladungsträgersystem LS umfasst außerdem acht U-profilförmige Verbindungselemente 6 (nur zwei sind in Figur 1 zu sehen). Die die Aufbaustruktur ausbildenden Elemente, nämlich die Eckstehelemente 2, die Strebenelemente 3, die Verkleidungselemente 4 und die Innenelemente 5, sind jeweils zweckmäßig mit zwei U-profilförmigen Verbindungselementen 6 lösbar verbunden, wodurch das Ladungsträgersystem LS modular zusammensetzbar ist und die Realisierung von Ladungsträgersystemen ermöglicht wird, die innenraumspezifisch und in Bezug auf ihre Außenabmessungen an unterschiedliches Ladungsgut anpassbar sind.

Die Eckstehelemente 2 sind in den Eckbereichen des Bodenteils 1 an dem Bodenteil 1 lösbar befestigt und zwar vorzugsweise ein- und ausklappbar. Dadurch können die Eckstehelemente 2 zusammen mit den Verkleidungselementen 4 und den Innenelementen 5 auf das Bodenteil 1 geklappt werden, so dass Raum beim Transport eines leeren Ladungsträgersystems LS gespart werden kann.

Jeweils zwei Verbindungselemente 6 sind an jeweils einem Eckstehelement 2 lösbar befestigt, wobei die jeweils zwei Verbindungselemente 6 rechtwinklig zueinander ausgerichtet sind.

Die Verbindungselemente 6 umfassen jeweils einen Steg S und ein einen Innenschenkel F1 und einen Außenschenkel F2 aufweisendes Schenkelpaar. Jeweils zwei Verbindungselemente 6 sind über ihren jeweiligen Steg S an jeweils einem Eckstehelement 2 lösbar befestigt.

Die Strebenelemente 3 sind jeweils zwischen zwei Eckstehelementen 2 angeordnet und jeweils in zwei einander zugewandte Schenkelpaare sandwichartig, lösbar eingesetzt, wie insbesondere in Figur 3 zu sehen. Die Verkleidungselemente 4 sind jeweils an den Außenschenkeln F2 zweier Verbindungselemente 6 lösbar befestigt. Die Innenelemente 5 sind jeweils an den Innenschenkeln F1 zweier Verbindungselemente 6 lösbar befestigt.

Die Verbindungselemente 6 umfassen jeweils ein vordefiniertes Lochbild, über das die die Aufbaustruktur ausbildenden Elemente zweckmäßig lösbar befestigt sind, wie insbesondere in Figur 2 zu sehen. Grundsätzlich können alle unter Bezugnahme auf die Figuren 1 bis 3 beschriebenen lösbaren Befestigungen durch Schraubverbindungen realisiert werden, wobei jedoch auch andere lösbare Befestigungstechniken möglich sind.

Die Strebenelemente 3, die Verkleidungselemente 4 und die Innenelemente 5 sind jeweils an zwei gegenüberliegenden und einander zugewandten Verbindungselementen 6 lösbar befestigt.

Die Eckstehelemente 2 und die Verbindungselemente 6 erstrecken sich parallel zueinander. Die Strebenelemente 3 erstrecken sich rechtwinklig zu den Eckstehelementen 2 und den Verbindungselementen 6. Die Eckstehelemente 2 und die Verbindungselemente 6 erstrecken sich rechtwinklig zu dem Bodenteil 1. Die Strebenelemente 3 und das Bodenteil 1 erstrecken sich parallel zueinander.

Die die Aufbaustruktur bildenden Elemente und die Verbindungselemente 6 sind vorzugsweise verzinkte, standardisierte Stahlprofile, insbesondere Hohl- oder Winkelprofile.

Figur 3 zeigt eine stark schematische Draufsicht auf das Ladungsträgersystem LS nach den Figuren 1 und 2, wobei die Verkleidungselemente 4 und die Innenelemente 5 weggelassen sind, um eine verständlichere Darstellung zu schaffen. Die Pfeile symbolisieren jeweils lösbare Verbindungsmechanismen, insbesondere in Form von Schraubverbindungen. Zu sehen sind insbesondere das Bodenteil 1, die vier Eckstehelemente 2, die vier Strebenelemente 3 und die acht Verbindungselemente 6. Die die Strebenelemente 3 befestigenden Schraubverbindungen erstrecken sich nur durch die Außenschenkel der Schenkelpaare. Es ist jedoch ebenso möglich, dass sich die die Strebenelemente 3 befestigenden Schraubverbindungen durch die Außen- und Innenschenkel der Schenkelpaare erstrecken. Zu erwähnen ist noch, dass das Bodenteil 1 vorzugsweise rechteckförmig ausgeführt ist und das Ladungsträgersystem LS vorteilhaft auch mit z.B. nur sechs oder weniger Verbindungselementen 6 ausführbar ist.

Die Erfindung ist nicht auf die vorstehend beschriebenen bevorzugten Ausführungsformen beschränkt. Vielmehr ist eine Vielzahl von Varianten und Abwandlungen möglich, die ebenfalls von dem Erfindungsgedanken Gebrauch machen und deshalb in den Schutzbereich fallen.

## Patentansprüche

1. Ladungsträgersystem (LS) zum Transport und/oder zur Lagerung von Ladungsgut, vorzugsweise eines oder mehrerer Bauteile für die Automobil- oder Nutzfahrzeugindustrie, mit einem Bodenteil (1) und einer Aufbaustruktur, die Stehelemente (2) und zumindest ein Verkleidungselement (4) umfasst, sowie mit U-profilförmigen Verbindungselementen (6), welche jeweils ein einen Innenschenkel (F1) und einen Außenschenkel (72) aufweisendes Schenkelpaar umfassen, und wobei jeweils zwei Verbindungselemente (6) mit jeweils einem Stehelement (2) lösbar verbunden sind, **dadurch gekennzeichnet, dass** die Aufbaustruktur ferner Strebenelemente (3) und zumindest ein ladungsgutspezifisches Innenelement (5), um Ladungsgut definiert aufzunehmen und/oder zu halten, umfasst, wobei die die Aufbaustruktur bildenden Elemente jeweils mit U-profilförmigen Verbindungselementen (6) lösbar verbunden sind, wobei die Verbindungselemente (6) jeweils ein vordefiniertes Lochbild aufweisen, über das die die Aufbaustruktur bildenden Elemente lösbar verbunden sind, wobei das zumindest eine Verkleidungselement (4) mit Außenschenkeln (F2) der Verbindungselemente (6) lösbar verbunden ist, und wobei das zumindest eine ladungsgutspezifische Innenelement (5) mit Innenschenkeln (F1) der Verbindungselemente (6) lösbar verbunden ist.

2. Ladungsträgersystem (LS) nach Anspruch 1, **dadurch gekennzeichnet, dass** die jeweils zwei Verbindungselemente (6) rechtwinklig zueinander ausgerichtet sind.

3. Ladungsträgersystem (LS) nach einem der vorhergehenden Ansprüche, **dadurch gekennzeichnet, dass** die Stehelemente (2) Eckstehelemente sind und vorzugsweise in den Eckbereichen des Bodenteils (1) mit dem Bodenteil (1) lösbar verbunden sind.

4. Ladungsträgersystem (LS) nach einem der vorhergehenden Ansprüche, **dadurch gekennzeichnet, dass** die Verbindungselemente (6) jeweils einen Steg (S) umfassen.

5. Ladungsträgersystem (LS) nach Anspruch 4, **dadurch gekennzeichnet, dass** jeweils zwei Verbindungselemente (6) über ihren jeweiligen Steg (S) mit jeweils einem Stehelement (2) lösbar verbunden sind.

6. Ladungsträgersystem (LS) nach Anspruch 4 oder 5, **dadurch gekennzeichnet, dass** die Strebenelemente (3) jeweils in zwei Schenkelpaare (F1, F2) eingesetzt sind.

7. Ladungsträgersystem (LS) nach einem der vorhergehenden Ansprüche, **gekennzeichnet durch** zumindest vier Stehelemente (2) und zumindest sechs Verbindungselemente (6).

8. Ladungsträgersystem (LS) nach einem der vorhergehenden Ansprüche, **dadurch gekennzeichnet, dass** die die Aufbaustruktur bildenden Elemente jeweils durch Schraubbefestigungen mit den Verbindungselementen (6) lösbar verbunden sind.

9. Ladungsträgersystem (LS) nach einem der vorhergehenden Ansprüche, **dadurch gekennzeichnet, dass** die Stehelemente (2) klappbar mit dem Bodenteil (1) verbunden sind.

10. Ladungsträgersystem (LS) nach einem der vorhergehenden Ansprüche, **gekennzeichnet durch** zumindest eines von Folgenden:
- die Stehelemente (2) und die Verbindungselemente (6) erstrecken sich parallel zueinander,
- die Strebenelemente (3) erstrecken sich rechtwinklig oder schräg zu den Stehelementen (2) und/oder den Verbindungselementen (6),
- die Stehelemente (2) und/oder die Verbindungselemente (6) erstrecken sich rechtwinklig zu dem Bodenteil (1),
- die Strebenelemente (3) und das Bodenteil (1) erstrecken sich parallel zueinander.

## Claims

1. A load carrier system (LS) for the transportation and/or storage of loads, preferably of one or more components for the automobile or utility vehicle industry, with a base part (1) and a body structure which comprises vertical elements (2) and at least one panelling element (4), and with connecting elements (6) which have a U-profile shape and in each case comprise a pair of limbs having an inner limb (F1) and an outer limb (F2), and wherein two connecting elements (6) are in each case connected releasably to a respective vertical element (2), **characterized in that** the body structure furthermore comprises strut elements (3) and at least one load-specific internal element (5), in order to accommodate and/or to hold loads in a defined manner, wherein the elements forming the body structure are in each case connected releasably to connecting elements (6) having a U-profile shape, wherein the connecting elements (6) each have a predefined pattern of holes, via which the elements forming the body structure are releasably connected, wherein the at least one panelling element (4) is releasably connected to outer limbs (F2) of the connecting elements (6), and wherein the at least one load-specific internal element (5) is releasably connected to inner limbs (F1) of the connecting elements (6).

2. The load carrier system (LS) according to Claim 1, **characterized in that** the two connecting elements (6) in each case are oriented at a right angle to each other.

3. The load carrier system (LS) according to either of the preceding claims, **characterized in that** the vertical elements (2) are vertical corner elements and are preferably releasably connected to the base part (1) in the corner regions of the base part (1).

4. The load carrier system (LS) according to one of the preceding claims, **characterized in that** the connecting elements (6) each comprise a web (S).

5. The load carrier system (LS) according to Claim 4, **characterized in that** two connecting elements (6) are in each case releasably connected via the respective web (S) thereof to a respective vertical element (2).

6. The load carrier system (LS) according to Claim 4 or 5, **characterized in that** the strut elements (3) are in each case inserted into two pairs of limbs (F1, F2).

7. The load carrier system (LS) according to one of the preceding claims, **characterized by** at least four vertical elements (2) and at least six connecting elements (6).

8. The load carrier system (LS) according to one of the preceding claims, **characterized in that** the elements forming the body structure are in each case releasably connected to the connecting elements (6) by means of screw fastenings.

9. The load carrier system (LS) according to one of the preceding claims, **characterized in that** the vertical elements (2) are connected in a hinged manner to the base part (1).

10. The load carrier system (LS) according to one of the preceding claims, **characterized by** at least one of the following:
- the vertical elements (2) and the connecting elements (6) extend parallel to one another,
- the strut elements (3) extend at a right angle or obliquely to the vertical elements (2) and/or the connecting elements (6),
- the vertical elements (2) and/or the connecting elements (6) extend at a right angle to the base part (1),
- the strut elements (3) and the base part (1) extend parallel to one another.

## Revendications

1. Système de support de chargement (LS) pour le Transport et/ou le stockage d'une cargaison, de préférence d'un ou plusieurs composants pour l'industrie des véhicules automobiles ou utilitaires, comprenant une partie de fond (1) et une structure de carrosserie qui comprend des éléments droits (2) et au moins un élément d'habillage (4), et comprenant des éléments de liaison (6) en forme de profilés en U, qui comprennent à chaque fois une paire de branches présentant une branche intérieure (F1) et une branche extérieure (F2), et à chaque fois deux éléments de liaison (6) étant reliés de manière amovible à un élément droit respectif (2), **caractérisé en ce que** la structure de carrosserie comprend en outre des éléments d'entretoise (3) et au moins un élément intérieur (5) spécifique à la cargaison, afin de recevoir et/ou de retenir de manière définie une cargaison, les éléments formant la structure de carrosserie étant à chaque fois reliés de manière amovible à des éléments de liaison (6) en forme de profilés en U, les éléments de liaison (6) présentant à chaque fois un motif de perforations prédéfini par le biais duquel les éléments formant la structure de carrosserie sont reliés de manière amovible, l'au moins un élément d'habillage (4) étant relié de manière amovible à des branches extérieures (F2) des éléments de liaison (6), et l'au moins un élément intérieur (5) spécifique à la cargaison étant relié de manière amovible à des branches intérieures (F1) des éléments de liaison (6).

2. Système de support de chargement (LS) selon la revendication 1, **caractérisé en ce que** les à chaque fois deux éléments de liaison (6) sont orientés à angle droit l'un par rapport à l'autre,

3. Système de support de chargement (LS) selon l'une quelconque des revendications précédentes, **caractérisé en ce que** les éléments droits (2) sont des éléments droits de coin et sont de préférence reliés de manière amovible à la partie de fond (1) dans les régions de coin de la partie de fond (1).

4. Système de support de chargement (LS) selon l'une quelconque des revendications précédentes, **caractérisé en ce que** les éléments de liaison (6) comprennent à chaque fois une nervure (S).

5. Système de support de chargement (LS) selon la revendication 4, **caractérisé en ce qu'**à chaque fois deux éléments de liaison (6) sont reliés de manière amovible par le biais de leur nervure respective (S) à un élément droit respectif (2).

6. Système de support de chargement (LS) selon la revendication 4 ou 5, **caractérisé en ce que** les éléments d'entretoise (3) sont à chaque fois insérés dans deux paires de branches (F1, F2).

7. Système de support de chargement (LS) selon l'une quelconque des revendications précédentes, **caractérisé par** au moins quatre éléments droits (2) et au moins six éléments de liaison (6).

8. Système de support de chargement (LS) selon l'une quelconque des revendications précédentes, **caractérisé en ce que** les éléments formant la structure de carrosserie sont à chaque fois reliés de manière amovible par des fixations vissées aux éléments de liaison (6).

9. Système de support de chargement (LS) selon l'une quelconque des revendications précédentes, **caractérisé en ce que** les éléments droits (2) sont reliés de manière rabattable à la partie de fond (1).

10. Système de support de chargement (LS) selon l'une quelconque des revendications précédentes, **caractérisé par** au moins l'une des caractéristiques suivantes :
- les éléments droits (2) et les éléments de liaison (6) s'étendent en parallèle les uns aux autres,
- les éléments d'entretoise (3) s'étendent à angle droit ou obliquement par rapport aux éléments droits (2) et/ou aux éléments de liaison (6),
- les éléments droits (2) et/ou les éléments de liaison (6) s'étendent à angle droit par rapport à la partie de fond (1),
- les éléments d'entretoise (3) et la partie de fond (1) s'étendent en parallèle les uns aux autres.
